# EUROPÄISCHE PATENTSCHRIFT

(11) **EP 3 028 599 B1**
(45) Veröffentlichungstag und Bekanntmachung des Hinweises auf die Patenterteilung: **06.03.2019**
(21) Anmeldenummer: 15198077.8
(22) Anmeldetag: 04.12.2015
(51) Int. Cl.: A45D 40/26

(54) **VORRICHTUNG, INSBESONDERE ZUM AUFTRAGEN VON KOSMETIKA**
DEVICE, IN PARTICULAR FOR THE APPLICATION OF COSMETICS
DISPOSITIF NOTAMMENT POUR APPLIQUER UN PRODUIT COSMETIQUE

(30) Priorität: 05.12.2014 DE 102014117994
(43) Veröffentlichungstag der Anmeldung: 08.06.2016
(73) Patentinhaber: GEKA GmbH, 91572 Bechhofen (DE)
(72) Erfinder: Michel, Erika, 96047 Bamberg (DE)
(74) Vertreter: Misselhorn, Hein-Martin

(56) Entgegenhaltungen:
- FR-B1- 2 872 006

## Beschreibung

Die Erfindung betrifft eine Vorrichtung, insbesondere eine Vorrichtung zum Auftragen von Substanzen oder Massen, insbesondere von Kosmetika wie beispielsweise Mascara oder Lipgloss.

Kosmetikapplikatoren zum Auftragen von Kosmetika wie Mascara, Lipgloss und anderen sind in einer Vielzahl von Ausgestaltungen bekannt. Neben üblichen Ausführungen der Applikatorelemente in Form von feststehenden Borstenkörpern oder auch glatten walzenartigen Körpern am Ende eines Trägerelements, insbesondere Trägerstiels, sind auch Applikatorelemente bekannt, die gegenüber einem Trägerelement wie einem Trägerstiel in der Position veränderbar oder auch in ihrer Form veränderbar sind, beispielsweise aus FR 2,872,006 B1 , US 2012/0195672 A1 , EP 2 084 986 A2 , US 2012/160262 A1 , WO 2004/077987 A1 , US 4 428 388 A oder EP 2 198 743 A1 .

Aus der EP 1 593 320 A1 ist ferner ein Kosmetikapplikator bekannt, der ein an einem Halteschaft ausgebildetes verformbares Applikatorelement aufweist. Ein vom Schaft abgewandtes Stirnende des Applikatorelements ist innenseitig mit einer im Halteschaft hin und her bewegbaren Seele verbunden.

Aus der JP 2013-081661 A ist ein Kosmetikapplikator bekannt, bei welchem ein als länglicher Borstenkörper ausgebildetes Applikatorelement für Kosmetika mit einem Ende an einem an einem Halteschaft ausgebildeten flexiblen Fortsatz angebracht ist und mit dem anderen Ende an einer im Halteschaft verschiebbar aufgenommenen Seele (Innenschaft) aus einem dünnen flexiblen Material angebracht ist. Die Seele ist selbst langgestreckt und vergleichsweise dünn nach Art eines dünnen flexiblen Stabes ausgebildet und ist in einem ebenfalls langgestreckten Innenkanal oder Durchgangsloch des Schaftes in diesem passgenau geführt. An ihrem vom Applikatorelement abgewandten Ende ist die Seele an einem Betätigungsknopf, der in einem Hohlraum des Halteschaftes linear geführt ist, befestigt und wird durch lineares Verschieben des Betätigungsknopf aus dem Innenkanal des Halteschaftes heraus oder in diesen hinein bewegt. Durch diese Verschiebebewegung der Seele kann das Applikatorelement zwischen einer zum Halteschaft praktisch parallelen longitudinalen Stellung, bei der die Seele eingezogen ist, und einer zum Halteschaft quer verlaufenden transversalen Stellung, bei der die Seele am Weitesten herausgeschoben ist und den dazwischen liegenden schrägen Stellungen geschwenkt werden. Die Form des Applikatorelements wird bei dieser Schwenkbewegung nicht geändert. Der Halteschaft ist in einer Kappe aufgenommen, die auch ein Innengewinde aufweist zum Aufschrauben der ganzen Applikatoreinheit auf ein Behältnis mit dem Kosmetikum, in das im aufgeschraubten Zustand dann das Applikatorelement eintaucht und mit dem Kosmetikum benetzt oder durchtränkt wird.

Nachteilig ist jedoch bei diesem bekannten Kosmetikapplikator, dass an dem durch den Schaftinnenkanal geführten Abschnitt der Seele Kosmetikum anhaften kann und dadurch bei Antrocknen des Kosmetikums im Innenkanal verkleben kann, wodurch die Funktion beeinträchtigt sein kann, insbesondere beim Herausfahren der Seele aus dem Schaft zum Bewirken der transversalen Stellung des Applikators.

Es ist deshalb eine Aufgabe der Erfindung, eine Vorrichtung anzugeben, bei der eine zuverlässige Führung von gegeneinander bewegten Komponenten zum Einstellen der Lage und/oder Form eines Elementes, insbesondere Applikatorelementes, möglich ist.

Diese Aufgabe wird gemäß der Erfindung gelöst mit den Merkmalen des Anspruchs 1. Vorteilhafte Ausgestaltungen und Weiterbildungen der Vorrichtung gemäß der Erfindung ergeben sich aus den abhängigen Patentansprüchen.

Die Vorrichtung ist vorzugsweise zum Auftragen einer Substanz oder Masse, insbesondere eines Kosmetikums oder einer Farbe, vorgesehen oder auch zum Reinigen von Oberflächen oder zum Untersuchen oder Behandeln von Gegenständen oder dem menschlichen Körper.

Die Vorrichtung umfasst gemäß Ausführungsformen der Erfindung wenigstens ein Element, insbesondere Applikatorelement, und wenigstens zwei gegeneinander oder relativ zueinander in einer Verschiebebewegung verschiebbare Betätigungselemente. Zumindest ein erstes dieser Betätigungselemente ist über einen ersten Verbindungspunkt mit dem Element, insbesondere Applikatorelement, gekoppelt und zumindest ein zweites dieser ist Betätigungselemente über einen zweiten Verbindungspunkt mit dem Element, insbesondere Applikatorelement, gekoppelt, insbesondere über oder mittels jeweils ein bzw. eines, insbesondere biegbares bzw. biegbaren, Halteelement. Mittels einer oder der Verschiebebewegung der Betätigungselemente ist die relative Lage (oder: Position im Raum) der Verbindungspunkte zueinander und dadurch die Lage und/oder die Form des Elements, insbesondere Applikatorelements, veränderbar oder einstellbar.

Erfindungsgemäß sind die wenigstens zwei Betätigungselemente in oder während der Verschiebebewegung über wenigstens eine Führung aneinander geführt.

Wenigstens eine Führung umfasst nun erfindungsgemäß wenigstens einen mit zwei, das erste und/oder zweite Betätigungselement umfassenden Betätigungselementen in Eingriff stehenden Führungskörper, welcher während der Verschiebebewegung um wenigstens eine Drehachse oder um einen Drehpunkt rotiert. Der Führungskörper ist insbesondere zwischen zwei benachbarten Betätigungselementen angeordnet und/oder dient als Abstandhalter für zwei benachbarte Betätigungselemente oder alternativ umfasst die Führung nun erfindungsgemäß wenigstens einen mit einem Betätigungselement fest verbundenen Führungsvorspruch, der in eine Führungsbahn eines anderen Betätigungselements eingreift.

In einer zweckmäßigen Ausgestaltung ist wenigstens ein Führungskörper mit einem um eine Drehachse rotierenden Zahnrad mit einer Anzahl von in Umfangsrichtung zueinander versetzt angeordneten Zähnen gebildet. Jedes der benachbarten Betätigungselemente weist nun eine Reihe von Zahneingriffsöffnungen auf, wobei das Zahnrad in jeweils einer Eingriffstellung mit jeweils wenigstens einem Zahn in jeweils eine Zahneingriffsöffnung der benachbarten Betätigungselemente eingreift. Das wenigstens eine Zahnrad kann nun unter einer elastischen Vorspannung stehen, insbesondere zur Erhöhung der Reibung und/oder mit wenigstens einer, vorzugsweise jeder, Eingriffsstellung des Zahnrades eine Arretierposition zum Arretieren der benachbarten Betätigungselemente gegen eine bestimmte Verschiebekraft aufweisen oder definieren.

In einer weiteren zweckmäßigen Ausgestaltung ist wenigstens ein Führungskörper mit einer um einen Drehpunkt rotierenden Führungskugel gebildet. Jedes der benachbarten Betätigungselemente weist nun wenigstens eine Führungsbahn, insbesondere Führungsnut oder Führungsschlitz, auf, wobei die Führungskugel in jeweils eine Führungsbahn von benachbarten Betätigungselementen eingreift. Um durch erhöhte Widerstandskraft Arretierpositionen zum Arretieren der beiden Betätigungselemente gegen eine bestimmte Verschiebekraft zu definieren und damit eine Lage des Elementes, insbesondere Applikatorelementes, arretieren zu können, können insbesondere eine oder beide dieser Führungsbahnen Vertiefungen und gegebenenfalls gegenüberliegende Erhöhungen aufweisen, wobei insbesondere die Führungskugel unter einer elastischen Vorspannung stehen kann, um sich in die Vertiefungen elastisch auszudehnen oder, insbesondere bei einer starren Ausbildung, ausreichend groß gewählt ist, um nicht aus den gegenüberliegenden Führungsbahnen herauszufallen.

Als Führungskörper kann zusätzlich oder alternativ ein anderer Wälzkörper, z.B. eine Rolle oder Walze oder ein Rad, vorgesehen sein, der in einer Führungsbahn geführt ist.

In einer besonderen Ausgestaltung ist wenigstens ein Führungskörper mit einer Kette oder Reihe aus mehreren gegeneinander um jeweils eine Drehachse schwenkbaren Segmenten gebildet, wobei ein Segment an einem Ende der Kette oder Reihe mit einem der Betätigungselemente, vorzugsweise an dessen von dem Element abgewandten Ende, und ein Segment an einem anderen Ende der Kette oder Reihe mit einem anderen der Betätigungselemente, vorzugsweise an dessen von dem Element abgewandten Ende, verbunden oder gekoppelt ist und wobei eine unterschiedliche Anzahl von Segmenten durch Arretiermittel wie korrespondierende Anschläge und/oder Magneten in einer Teilkette oder Teilreihe feststellbar ist und die anderen Segmente gegenüber dieser Teilkette oder Teilreihe geschwenkt sind.

In einer weiteren Ausführungsform umfasst wenigstens eine Führung wenigstens einen mit einem der Betätigungselemente fest verbundenen, beispielsweise an diesem angeformten oder angeklebten, Führungsvorsprung, der, in der Regel ohne eigene Rotation, in eine Führungsbahn, insbesondere Führungsnut, eines anderen der Betätigungselemente eingreift.

Dieser Eingriff erfolgt in einer vorteilhaften Ausführungsform wenigstens teilweise formschlüssig und/oder mit einem Hinterschnitt und/oder mit einer ein Halten der Betätigungselemente in einer Richtung senkrecht zur Verschiebebewegung bewirkende Form in eine Führungsbahn, insbesondere Führungsnut, eines anderen der Betätigungselemente eingreift. Insbesondere weisen der Führungsvorsprung und die Führungsnut in einem Querschnitt senkrecht zur Verschiebbewegung eine Hakenform oder L-Form oder Ankerform oder T-Form auf.

Die genannten Führungen können auch gleichzeitig oder in Kombination vorgesehen sein.

In einer weiteren Ausführungsform weist die Vorrichtung wenigstens ein drittes Betätigungselement auf, das zwischen dem ersten Betätigungselement und dem zweiten Betätigungselement angeordnet ist.

Es kann nun insbesondere wenigstens ein Führungskörper mit dem ersten Betätigungselement und dem dritten Betätigungselement in Eingriff stehen oder befindlich sein und wenigstens ein Führungskörper mit dem zweiten Betätigungselement und dem dritten Betätigungselement.

In allen Ausführungsformen kann vorteilhafterweise in einer zueinander in einer Verschieberichtung verschobenen ersten Stellung der Betätigungselemente eine wenigstens teilweise zur Verschiebebewegung transversale Stellung des Elements, insbesondere Applikatorelements, eingestellt sein und in einer zueinander in einer entgegengesetzten Verschieberichtung verschobenen zweiten Stellung der Betätigungselemente eine wenigstens teilweise zur Verschiebebewegung schräge oder zumindest fast longitudinale Stellung des Elements, insbesondere Applikatorelements, eingestellt sein.

In einer besonderen Weiterbildung ist ein drittes Halteelement vorgesehen, das über einen dritten Verbindungspunkt mit dem Element, insbesondere Applikatorelement, in einem zwischen dessen erstem Ende und zweitem Ende, insbesondere in der Mitte, liegenden Innenbereich gekoppelt ist, wobei das dritte Halteelement insbesondere an dem dritten Betätigungselement ausgebildet oder befestigt ist. Insbesondere ist durch die Verschiebebewegung der erste Verbindungspunkt oder das erste Halteelement und der zweite Verbindungspunkt oder das zweite Halteelement jeweils relativ zum dritten Verbindungspunkt bzw. dritten Halteelement beweglich oder in der Lage veränderbar, wodurch beispielsweise das Element, insbesondere Applikatorelement, zwischen einer L-förmigen und einer V-förmigen Form veränderbar ist.

In einer weiteren Ausführungsform gemäß der Erfindung weisen die wenigstens zwei Betätigungselemente für die Verschiebebewegung korrespondierende Lagerabschnitte auf, in denen sie aneinander gelagert sind, insbesondere über aufeinander gleitende Lagerflächen und/oder über die wenigstens eine Führung mit Führungsvorsprung und Führungsnut.

Zweckmäßigerweise sind die Lagerflächen in den korrespondierenden Lagerabschnitten flach oder eben ausgebildet und/oder umschließen die Lagerabschnitte einander nicht. Durch eine solche Art der offenen Lagerung kann eine Verschmutzung durch angetrocknetes, anhaftendes Kosmetikum die Bewegung deutlich weniger beeinträchtigen.

Die Lagerabschnitte sind vorteilhafterweise so biegesteif ausgebildet, dass sie sich bei der Verschiebbewegung nicht biegen, sondern nur die biegbaren Halteelemente, welche insbesondere an den Lagerabschnitten ausgebildet oder mit diesen, insbesondere an deren freien Enden, verbunden sind.

Die Halteelemente sind nun vorzugsweise während der gesamten Verschiebbewegung oder über den vollständigen Verschiebeweg vollständig außerhalb der Lagerabschnitte angeordnet, sodass an den Halteelementen haftendes Kosmetikum nicht oder nur in geringerem Umfang die Lagerabschnitte verschmutzen kann.

In einer weiteren Ausführungsform weisen wenigstens zwei Betätigungselemente Griffabschnitte auf, die zum Greifen durch Finger einer Hand ausgestaltet sind und mit denen insbesondere der wenigstens eine Führungskörper in Eingriff ist und/oder die insbesondere axial zur Verschiebebewegung zu den Lagerabschnitten versetzt angeordnet sind und mit diesen verbunden sind und/oder die insbesondere flach und zueinander parallel ausgebildet sind.

Die Erfindung wird im Folgenden anhand von Ausführungsbeispielen weiter erläutert. Dabei wird auch auf die Zeichnungen Bezug genommen, in deren
- FIG 1: eine Vorrichtung mit zwei unter Zwischenschaltung eines Zahnrades gegeneinander verschiebbaren Betätigungselementen in einer ersten Stellung mit transversalem Applikatorelement in einer perspektivischen Ansicht,
- FIG 2: die Vorrichtung gemäß FIG 1 in einer zweiten Stellung mit annähernd longitudinalem Applikatorelement in einer perspektivischen Ansicht,
- FIG 3: die Vorrichtung gemäß FIG 1 und FIG 2 in der Stellung gemäß FIG 1 in einer Seitenansicht,
- FIG 4: eine Vorrichtung mit zwei unter Zwischenschaltung einer Führungskugel gegeneinander verschiebbaren Betätigungselementen in einer ersten Stellung mit transversalem Applikatorelement in einer perspektivischen Ansicht,
- FIG 5: die Vorrichtung in einer zweiten Stellung mit annähernd longitudinalem Applikatorelement in einer perspektivischen Ansicht,
- FIG 6: eine Vorrichtung mit zwei unter Zwischenschaltung von drei Zahnrädern gegeneinander verschiebbaren Betätigungselementen in einer ersten Stellung mit transversalem Applikatorelement in einer perspektivischen Ansicht,
- FIG 7: die Vorrichtung gemäß FIG 6 in einer zweiten Stellung mit annähernd longitudinalem Applikatorelement in einer perspektivischen Ansicht,
- FIG 8: eine Vorrichtung mit zwei unter Zwischenschaltung von drei Führungskugeln gegeneinander verschiebbaren Betätigungselementen in einer ersten Stellung mit transversalem Applikatorelement in einer perspektivischen Ansicht,
- FIG 9: die Vorrichtung gemäß FIG 8 in einer zweiten Stellung mit annähernd longitudinalem Applikatorelement in einer perspektivischen Ansicht und
- FIG 10: eine Detailansicht einer Führung, die in den Lagerabschnitten der Vorrichtung gemäß einer der FIG 1 bis 9 eingesetzt werden kann, in einer perspektivischen Ansicht,
- FIG 11: die Führung gemäß FIG 10 in einem Längsschnitt,
- FIG 12: eine Führung, die als Führung gemäß FIG 10 oder 11 verwendet werden kann, in einem Querschnitt,
- FIG 13: eine Vorrichtung mit zwei unter Zwischenschaltung von Zahnrädern gegen ein mittleres Betätigungselement verschiebbaren Betätigungselementen in einer ersten Stellung mit teilweise transversalem Applikatorelement in einer perspektivischen Ansicht,
- FIG 14: die Vorrichtung gemäß FIG 13 in einer zweiten Stellung mit V-förmigem Applikatorelement in einer perspektivischen Ansicht und
- FIG 15: eine Führung für eine Vorrichtung gemäß FIG 13 oder 14 in einem Längsschnitt
jeweils schematisch dargestellt sind. Einander entsprechende Größen und Teile sind in den FIG 1 bis 15 mit denselben Bezugszeichen versehen.

Die Vorrichtung in den Ausführungsbeispielen ist primär als Vorrichtung zum, vorzugsweise manuellen, Auftragen von Substanzen oder Massen, insbesondere Kosmetika wie beispielsweise Mascara oder Lipgloss, dargestellt und beschrieben und weist ein Applikatorelement 3 auf, das mit der Substanz oder Masse, insbesondere dem Kosmetikum, insbesondere durch Einbringen oder Eintauchen in ein nicht gezeigtes Behältnis getränkt werden oder dieses aufnehmen oder mit diesem benetzt werden kann, um dann an der entsprechenden Oberfläche, insbesondere Körperstelle, beispielsweise den Augenwimpern oder Lippen, zum Applizieren oder Auftragen der aufgenommenen Substanz oder Masse zum Einsatz zu kommen.

Das Applikatorelement 3 kann insbesondere bürstenartig mit einer zentralen Seele oder einem zentralen Grundkörper und sich davon, insbesondere radial, erstreckenden Borsten, Bürsten oder Haaren ausgebildet sein, wobei die zentrale Seele oder der zentrale Grundkörper vergleichsweise starr oder auch flexibel, insbesondere biegbar flexibel, ausgebildet sein kann. Bevorzugte Materialien für die Seele oder den Grundkörper sind insbesondere Kunststoff, Metall oder Kunststoff-Metall-Komposite. Als Materialien für die Borsten kommen insbesondere Kunststoff, Metall, Kunststoff-Metall-Komposite und Naturhaar in Frage.

Neben bürstenartigen Applikatorelementen kommen auch andere Ausgestaltungen von Applikatorelemente 3 in Betracht, beispielsweise walzen- oder schlauch- oder raupenförmige Applikatorelemente und/oder wenigstens teilweise beflockte Applikatorelemente, z.B. ein mit Kunststoff-Fasern beflocktes Applikatorelement, und/oder wenigstens teilweise beschichtete Applikatorelemente und/oder aus Kautschuk, Textil, Draht und Textil, Schwamm und/oder Fasern gebildete Applikatorelemente. Das Applikatorelement kann ferner nach Art eines Stempels ausgebildet sein.

Die Vorrichtung kann außer zum Schminken oder Auftragen von Kosmetika auch, gegebenenfalls unter entsprechenden Modifikationen, zum Auftragen von Farbe oder Lack o.ä. auf andere Oberflächen mittels eines entsprechenden Applikatorelements 3 eingesetzt werden, beispielsweise im Bereich von mechanischen oder feinmechanischen Komponenten oder Elektronikkomponenten.

Die Vorrichtung kann aber auch, gegebenenfalls unter entsprechenden Modifikationen, für andere Zwecke verwendet werden.

So kann die Vorrichtung beispielsweise zum Reinigen von Oberflächen, vor allem an nicht von allen Seiten zugänglichen Stellen, am Körper oder in oder an Gegenständen, beispielsweise mechanischen oder feinmechanischen oder elektronischen Geräten, mittels eines ggf. angepassten, beispielsweise eines pinselartigen oder bürstenartigen oder zum Reinigen mit Flüssigkeiten geeigneten z.B. wischmop- oder bauschartigen, Reinigungselementes anstelle des Applikatorelements 3 verwendet werden.

Ferner kann die Vorrichtung auch zur Anwendung am menschlichen Körper zu therapeutischen oder chirurgischen Zwecken mit einem entsprechend ausgebildeten Untersuchungs- oder Behandlungselement, z.B. im Bereich der nichtinvasiven Medizin in einem Gefäß- oder Herzkatheter oder für Magen- oder Darmspiegelungen oder in einem ähnlichen Instrument oder auch für einen schwenkbaren Spiegel, beispielsweise für einen zahnärztlichen Spiegel zu Untersuchungen im Mundbereich verwendet werden.

Das Element, insbesondere Applikatorelement 3 oder Reinigungselement oder Untersuchungselement oder Behandlungselement, ist bei jeder dieser Vorrichtungen in seiner Lage oder Position und ggf. auch in seiner Form durch einen besonderen Verschiebemechanismus gemäß der Erfindung veränderbar oder in einem gewissen Bereich einstellbar. Dieser Lage - oder Positionswechsel des Elements erleichtert die Zugänglichkeit zu den zu erreichenden Oberflächen und Stellen und ermöglicht auch das Arbeiten unter beengten Platzverhältnissen. Ferner kann die dem zu bearbeitenden Gegenstand oder Körperbereich gegenüber wirksame Fläche oder Struktur des Elementes durch den Lagewechsel oder einen Formwechsel verändert werden.

Das Applikatorelement 3 erstreckt sich in den dargestellten Ausführungsbeispielen gemäß FIG 1 bis 9 in vorzugsweise zumindest annähernd starrer Ausbildung entlang einer Applikatorachse A, wobei die entlang der Applikatorachse A gemessene Länge des Applikatorelements 3 zwischen einem ersten Ende 31 und einem zweiten Ende 32 mit Y bezeichnet ist. Es sind aber auch andere, insbesondere gekrümmte, Formen und/oder flexible Ausbildungen des Applikatorelements 3 möglich.

Der mit dem Applikatorelement 3 gekoppelte Verschiebemechanismus der Vorrichtung umfasst in den dargestellten Ausführungsbeispielen gemäß FIG 1 bis 12 zwei gegeneinander in einer Verschiebebewegung, die durch einen mit V gekennzeichneten Doppelpfeil angedeutet ist, verschiebbare und aneinander gelagerte oder geführte Betätigungselemente 10 und 20 zum Verändern der Lage und gegebenenfalls der Form des Applikatorelements 3 mittels der Verschiebebewegung V.

In den Ausführungsbeispielen gemäß FIG 13 bis 15 ist zusätzlich zwischen den beiden Betätigungselementen 10 und 20 ein drittes Betätigungselement 50 angeordnet, gegenüber dem wenigstens eines oder beide Betätigungselemente 10 und 20 der Verschiebebewegung V verschiebbar sind zum Verändern der Lage und gegebenenfalls der Form des Applikatorelements 3 mittels der Verschiebebewegung V.

Die Verschiebebewegung V erfolgt vorzugsweise linear (oder: axial) zu einer Längsachse LA der Vorrichtung.

Es ist jedoch auch möglich, als Verschiebebewegung V wenigstens abschnittsweise eine aus einer Translations- und Drehbewegung zusammengesetzte Bewegung vorzusehen, beispielsweise eine gedrallte oder schraubenförmige Bewegung. Beispielsweise kann diese zusammengesetzte Bewegung, nach einer rein linearen Verschiebebewegung im hinteren Bereich, dann im vorderen Bereich erfolgen, unterstützt durch eine entsprechende gedrallte Führung der Betätigungselemente 10 und 20 aneinander.

Die beiden Betätigungselemente 10 und 20 umfassen jeweils einen Griffabschnitt 11 bzw. 21. Die Griffabschnitte 11 und 21 sind insbesondere so gestaltet und angeordnet, dass sie zwischen Daumen und Fingern einer Hand gehalten und gegeneinander in der Verschiebebewegung V bewegt werden können. Die Betätigungselemente 10 und 20 sind dann manuell betätigbar und gegeneinander verschiebbar.

Jeder Griffabschnitt 11 und 21 der Betätigungselemente 10 und 20 geht in einem vorderen Bereich in einen Lagerabschnitt 12 bzw. 22 über, wobei sich der Abstand zwischen den einander zugewandten Innenflächen der beiden Betätigungselemente 10 und 20 vorzugsweise verringert, sodass die Lagerabschnitte 12 und 22 in Anlage oder Kontakt zueinander sind und gegeneinander über miteinander korrespondierende Lagerflächen 12B bzw. 22B an ihren jeweiligen einander zugewandten Innenseiten gleitgelagert sind. Die Form, insbesondere Außenform, der Betätigungselemente 10 und 20 ist selbstverständlich nicht auf die dargestellten Formen beschränkt. Insbesondere kann die Verjüngung von den Griffbereichen 11 und 21 auf die Lagerabschnitte 12 und 22 auch nur an den Innenseiten erfolgen oder sogar ganz entfallen, wenn eine Lagerung und/oder Führung über korrespondierende Vorsprünge und Nuten oder dergleichen, die die Distanz zwischen den Innenflächen der Betätigungselemente 10 und 20 überbrücken, vorgesehen ist.

In den Lagerabschnitten 12 und 22 gleiten das Betätigungselement 10 und das Betätigungselement 20 während der Verschiebebewegung V aufeinander auf den zueinander korrespondierenden Lagerflächen 12B und 22B, wobei sich je nach axialer Stellung entlang der Längsachse LA bzw. der Verschiebebewegung V eine unterschiedlich große Auflage- oder Kontaktfläche zwischen den Lagerflächen 12B und 22B ergeben kann.

Vorzugsweise sind die Lagerflächen 12B und 22B flach ausgebildet und gleiten als flache Flächen aufeinander. Es ist aber auch möglich, dass sie ineinander komplementär gekrümmt ausgebildet sind oder einen Hinterschnitt oder eine andere Art des formschlüssigen Eingriffs aufweisen.

Die Lagerung kann zunächst eine freie Lagerung sein, d.h. eine Bewegung der beiden Lagerabschnitte 12 und 22 gegeneinander wäre grundsätzlich in jeder Richtung ausgenommen gegen die Lagerflächen 12B und 22B möglich bzw. nicht gehindert.

Die Lagerabschnitte 12 und 22 können aber auch durch Vorsehen eines Formschlusses oder einer formschlüssigen Führung eine Führungsfunktion oder Zwangsführung entlang der Verschiebebewegung V oder der Längsachse LA haben, d.h. eine Bewegung ist dann nur entlang der Führung, also damit entlang der Verschiebbewegung V oder der Längsachse LA möglich. Beispielsweise kann als Führung einer der Lagerabschnitte 12 oder 22 einen Vorsprung aufweisen, der entlang der Verschiebbewegung V in einer Führungsnut oder einem Führungsschlitz formschlüssig, ggf. unter einem bestimmten Spiel, hin und her bewegbar ist, jedoch in einer Richtung senkrecht zur Verschiebebewegung V durch den Formschluss nicht aus der Führungsnut herausfallen oder herausbewegt werden kann, da in dieser Richtung eine Anschlags- oder Anlagefläche in der Führungsnut für einen Abschnitt des Führungsvorsprungs vorgesehen ist. Beispielsweise kann ein Hinterschnitt oder ein Formschluss in einer T-Form oder einer L-Form oder einer Schwalbenschwanzform oder einer schlüsselloch- oder baumartigen Form oder einer anderen sich aufweitenden Form als Führung vorgesehen sein. Führungsvorsprung und Führungsnut weisen insbesondere zueinander korrespondierende Formen auf. Ferner könnte im Bereich der Lagerflächen 12B und 22B auch noch eine in der Verschiebebewegung V bewegliche Nut- und Federverbindung oder auch ein Führungsbolzen, der in eine Führungsnut oder einen Führungsschlitz eingreift, vorgesehen sein.

Hier kann die Lagerung zusätzlich durch die Gleitlagerung über die beiden Lagerflächen 12B und 22B unterstützt werden. Es ist aber auch möglich die Lagerung nur in der Führung selbst vorzusehen, also durch Lagerung, insbesondere Gleitlagerung, des Führungsvorsprungs in der Führungsnut, ohne dass noch daneben oder zusätzlich weitere Lagerflächen aufeinander gleiten.

FIG 10 zeigt ein Ausführungsbeispiel einer solchen formschlüssigen Führung mit einem Führungsvorsprung 22C und einer Führungsnut 12C, die jeweils einen hakenförmigen Querschnitt aufweisen.

Im hinteren Bereich an einem Ende der Führungsnut 27 kann, wie in FIG 11 gezeigt, ein Anschlag oder eine Stoppfläche 12D für den Führungsvorsprung 22C vorgesehen sein, um die Verschiebebewegung V nach hinten zu begrenzen auf den maximalen Verschiebeweg ΔL.

Gemäß FIG 12 können Führungsvorsprung 22C und Führungsnut 12C auch jeweils einen T-förmigen Querschnitt aufweisen. Der Führungsvorsprung 12C ist in der Führungsnut 12C in der Verschiebebewegung V bewegbar und senkrecht dazu formschlüssig gehalten.

Der Führungsvorsprung 12C und die Führungsnut 22C haben, insbesondere in FIG 10 und 12, insbesondere zueinander korrespondierende Formen oder Querschnitte.

An dem ersten Ende 31 des Applikatorelements 3 ist über einen Verbindungspunkt P1 ein erstes Halteelement 13 mit dem Applikatorelement 3 verbunden und an dem zweiten Ende 32 des Applikatorelements 3 über einen zweiten Verbindungspunkt P2 ein zweites Halteelement 23. Die Halteelemente 13 und 23 sind bevorzugt länglich oder stäbchenförmig ausgebildet und in sich flexibel oder biegbar, sodass sie vorzugsweise bei Biegung zwischen ihren Enden eine gewisse Beigespannung aufnehmen und eine konvex oder konkav gekrümmte Biegung annehmen. Ein vom Applikatorelement 3 abgewandtes Ende des Halteelements 13 ist mit dem vorderen Ende 12A des Lagerabschnitts 12 des Betätigungselements 10 verbunden und ein vom Applikatorelement 3 abgewandtes Ende des Halteelements 23 mit dem vorderen Ende 22A des Lagerabschnitts 22 des anderen Betätigungselements 20.

Die sich mit der Verschiebebewegung V der Griffelemente 11 und 21 mitbewegenden Lagerabschnitte 12 und 22 der Betätigungselemente 10 und 20 treiben somit die zugehörigen Halteelemente 13 und 23 an, ähnlich wie ein Stangengetriebe mit flexiblen Stangen, die wiederum eine Bewegung, insbesondere Schwenkbewegung, des Applikatorelements 3 zeitigen, da sich mit der Relativbewegung der Halteelemente 13 und 23 die Lage der Verbindungspunkte P1 und P2 relativ zueinander ändert, wie noch weiter erläutert wird.

FIG 1 und 3 zeigen nun einen Zustand der Vorrichtung, bei der das Betätigungselement 10 relativ zum Betätigungselement 20 nach hinten, d.h. vom vorne befindlichen Applikatorelement 3 weg, verschoben ist, sodass das vordere Ende 12A des Lagerabschnitts 12 des ersten Betätigungselements 10 gegenüber dem vorderen Ende 22A des Lagerabschnitts 22 des zweiten Betätigungselements 20 um einen vorzugsweise maximalen Verschiebeweg ΔL nach hinten verschoben oder versetzt ist.

Das mit dem Verbindungspunkt P2 und dem dort befindlichen zweiten Ende 32 des Applikatorelements 3 verbundene zweite Halteelement 23 ist insbesondere kürzer, vorzugsweise um den (maximalen) Verschiebeweg ΔL, ausgebildet als das erste Halteelement 13, das über den ersten Verbindungspunkt P1 mit dem ersten Ende 31 des Applikatorelements 3 verbunden ist.

Dadurch werden in FIG 1 und 3 die Applikatorachse A und entsprechend die Verbindungslinie zwischen den Verbindungspunkten P1 und P2 bzw. den Enden 31 und 32 des Applikatorelements 3 senkrecht oder transversal zur Längsachse LA oder zur Richtung der Verschiebebewegung V eingestellt. Die beiden Haltelemente 13 und 23 sind nun vorzugsweise weitgehend symmetrisch angeordnet und konvex nach außen gebogen.

FIG 2 zeigt dagegen einen Zustand der Vorrichtung, bei der die Betätigungselemente 10 und 20 so zueinander verschoben sind, dass das vordere Ende 12A des Lagerabschnitts 12 des ersten Betätigungselements 10 und das vordere Ende 22A des Lagerabschnitts 22 des zweiten Betätigungselements 20 miteinander bündig oder bei der gleichen axialen Position angeordnet sind, also für den Verschiebeweg ΔL = 0 gilt. Dadurch ist gegenüber FIG 1 und 3 in der in FIG 2 gezeigten Stellung der Verbindungspunkt P2 nach hinten gezogen und die Applikatorachse A befindet sich fast parallel zur Längsachse LA, sodass das Applikatorelement 3 eine annähernd longitudinale Stellung einnimmt. Die beiden Haltelemente 13 und 23 sind nahezu parallel zueinander und zur Richtung der Verschiebebewegung V bzw. Längsachse LA angeordnet.

Bei der Verschiebebewegung V der beiden Betätigungselemente 10 und 20 zwischen diesen beiden Stellungen, insbesondere Endstellungen, mit maximalem Verschiebeweg ΔL gemäß FIG 1 und 3 einerseits und minimalem Verschiebeweg ΔL = 0 gemäß FIG 2 andererseits bewegen sich die Verbindungspunkte P1 und P2 relativ zueinander so, dass eine Schwenkbewegung und verschiedene schräge Positionen oder Lagen des Applikatorelements 3 und seiner Applikatorachse A zustande kommen (in den FIG nicht dargestellt).

Die Halteelemente 13 und 23 sind zwar bezüglich der lateralen oder transversalen Richtung biegbar, jedoch bezüglich der axialen Richtung zumindest für die anwendbaren Kräfte druck- und zugstabil, insbesondere drahtartig ausgebildet und/oder aus Metall, Kunststoff oder Kompositen gebildet, insbesondere aus dem gleichen Material wie und einstückig zum jeweiligen Betätigungselement 10 und 20 oder zumindest dessen Lagerabschnitt 12 bzw. 22 , an dem das Haltelement 13 bzw. 23 festgelegt ist.

Zwischen den Betätigungselementen 10 und 20, insbesondere zwischen wenigstens zwei Abschnitten der Betätigungselemente 10 und 12, vorzugsweise zwischen den Griffabschnitten 11 und 21 wie dargestellt, ist ferner in allen gezeigten Ausführungsbeispielen ein Zwischenraum oder Spalt gebildet.

In diesem Zwischenraum oder Spalt ist wenigstens ein Führungskörper angeordnet, der sich bei der relativen Verschiebebewegung V der beiden Betätigungselemente 10 und 20 zueinander ebenfalls bewegt, vorzugsweise in einer Rotationsbewegung um eine Drehachse oder um einen Drehpunkt, und dabei zur Führung der beiden Betätigungselemente 10 und 20 aneinander dient und als Abstandhalter den Zwischenraum zwischen den beiden Betätigungselementen 10 und 20 aufrecht erhält.

Zumindest in dem Aktions- oder Bewegungsbereich des wenigstens einen Führungskörpers sind die Betätigungselemente 10 und 20, insbesondere die Griffabschnitte 11 und 21, vorzugsweise um einen konstanten Abstand d voneinander beabstandet, sodass ihre Innenflächen parallel verlaufen, beispielsweise wie dargestellt flach und parallel zur Längsachse LA verlaufend und länglich ausgebildet, bzw. der Zwischenraum gleich breit ist. Der Führungskörper kann insbesondere dazu dienen, diesen Abstand d zu halten.

In dem Ausführungsbeispiel gemäß FIG 1 bis 3 ist als Führungskörper im Zwischenraum zwischen den Griffabschnitten 11 und 21 ein Zahnrad 4 vorgesehen. Das Zahnrad 4 ist in einer Drehbewegung DB um eine Drehachse DA drehbar und weist an seinem Außenumfang in Umfangsrichtung oder Drehrichtung versetzte oder gleich verteilt angeordnete Zähne 40 auf. Die Drehachse DA ist vorzugsweise senkrecht zur Längsachse LA oder zur Verschiebebewegung V gerichtet und liegt bevorzugt auf der Längsachse LA.

In jedem Betätigungselement 10 und 20, insbesondere jedem Griffabschnitt 11 und 21, ist jeweils eine, sich vorzugsweise parallel zur Längsachse LA um eine Länge Z erstreckende, Reihe von Zahneingriffsöffnungen 14 bzw. 24 vorgesehen zum Eingriff der Zähne 40 des Zahnrades 4. Die Länge Z begrenzt die Bewegung des Zahnrades 4 und damit die Verschiebebewegung V.

Die transversale Ausdehnung der einzelnen Zahneingriffsöffnungen 14 bzw. 24 senkrecht zur Längsachse LA sowie die Ausdehnung parallel zur Längsachse LA ist an die entsprechenden Ausdehnungen der Zähne 40 des Zahnrades 4 angepasst, sodass jeweils ein Zahn 40 in eine Zahneingriffsöffnung 14 bzw. 24 eingreifen kann.

Die Zahneingriffsöffnungen 14 und 24 können, wie dargestellt, als Ausnehmungen oder Vertiefungen oder Einbuchtungen an den einander zugewandten Innenflächen der Griffabschnitte 11 und 21 oder auch anderer Abschnitte der Betätigungselemente 10 und 20 ausgebildet sein oder auch als von innen nach außen durchgehende Öffnungen oder Löcher oder Schlitze, die dann auch von der Außenseite sichtbar und ggf. spürbar wären. Die Zahneingriffsöffnungen 14 und 24 und die Zähne 40 sind insbesondere annähernd rechteckförmig ausgebildet.

Ferner ist der axiale Abstand der Zahneingriffsöffnungen 14 und 24 an den Winkelabstand der Zähne 40 des Zahnrades 4 angepasst. Bevorzugt sind immer wenigstens zwei Zähne 40 an gegenüberliegenden Seiten des Zahnrades 4 in jeweils einer Zahneingriffsöffnung 14 bzw. 24 der beiden gegenüberliegenden Betätigungselemente 10 und 20 in Eingriff und dadurch das Zahnrad 4 auch immer fest zwischen den beiden Betätigungselementen 10 und 20 gehalten, sodass es nicht herausfallen kann.

Das Zahnrad 4 ist zum Erzielen radialer Rückstellkräfte und damit einer höheren Reibung in den Zahneingriffsöffnungen 14 und 24 elastisch ausgebildet, insbesondere aus einem elastischen Material wie einem Elastomer und vorzugsweise, um die Elastizität noch zu erhöhen, zusätzlich innen hohl ausgebildet, indem beispielsweise ein Ringkörper 41 für das Zahnrad 4 vorgesehen ist, an dem die Zähne 40 an der Außenseite ausgebildet sind, oder auch indem das Zahnrad 4 aus einem nur die Silhouette oder Kontur definierenden, entsprechend der Außenkontur gebogenen oder geformten Band oder Draht oder dergleichen, bei dem dann auch die Zähne 40 hohl sind, geformt ist.

Der Außendurchmesser des Zahnrades 4 im Bereich zwischen den Zähnen 40 ist insbesondere größer gewählt als der Abstand d. Das elastische Zahnrad 4 wird in kraftschlüssigem Eingriff oder unter Vorspannung zwischen die von den Zahneingriffsöffnungen 14 bzw. 24 gebildeten Reihen in den Betätigungselementen 10 und 20 gesetzt, um die Reibung zu erhöhen.

Der Vorteil einer Lösung mit einem elastisch vorgespannten Zahnrad 4 besteht darin, dass dadurch schrittweise von einem Zahn 40 zum nächsten Zahn 40 eine Verrastung oder gewisse Arretierung erfolgt, mit der die jeweilige Stellung des Zahnrades 4, somit der Betätigungselemente 10 und 20 zueinander und damit auch des Applikatorelements 3 arretiert oder festgehalten werden kann, ohne dass die Benutzerin die Betätigungselemente 10 und 20 genau in dieser axialen Position festhalten muss.

Die FIG 4 und 5 veranschaulichen ein Ausführungsbeispiel, bei dem als Führungskörper eine Führungskugel 5 mit einem Mittelpunkt M, um den sie sich als Drehpunkt drehen kann und der vorzugsweise auf der Längsachse LA liegt, vorgesehen ist. Die Führungskugel 5 ist an gegenüberliegenden Seiten in einer Kugelbahn oder Führungsbahn, insbesondere Führungsnut 15 im Betätigungselement 10 bzw. dessen Griffabschnitt 11 und zugleich in einer Kugelbahn oder Führungsnut 25 im Betätigungselement 20 bzw. dessen Griffabschnitt 21 in Eingriff, in dem der Durchmesser der Führungskugel 5 vorzugsweise größer gewählt ist als der Abstand d der Betätigungselemente 10 und 20. Die Führungsnuten 15 und 25 verlaufen axial oder parallel zur Längsachse LA bzw. Verschiebebewegung V mit einer Länge Z, können aber auch wenigstens teilweise einen abweichenden und/oder gekrümmten Verlauf haben, beispielsweise nach Art einer Kulissenführung. Die Führungsnuten 15 und 25 können als Vertiefungen mit einem Nutgrund ausgebildet sein oder auch durchgehend in Form von Schlitzen.

FIG 4 zeigt eine FIG 1 und 3 ähnliche Stellung, bei der das vordere Ende 12A des Lagerabschnitts 12 des ersten Betätigungselements 10 gegenüber dem vorderen Ende 22A des Lagerabschnitts 22 des zweiten Betätigungselements 20 um einen vorzugsweise maximalen Verschiebeweg ΔL nach hinten verschoben ist und das Applikatorelement 3 transversal eingestellt ist.

FIG 5 zeigt dagegen eine FIG 2 ähnliche Stellung, bei der das vordere Ende 12A des Lagerabschnitts 12 des ersten Betätigungselements 10 bündig zum vorderen Ende 22A des Lagerabschnitts 22 des zweiten Betätigungselements 20 ist und das Applikatorelement 3 nahezu longitudinal eingestellt ist. Auch hier sind wieder die schrägen oder geneigten Zwischenstellungen des Applikatorelements 3 bei der Verschiebebewegung V möglich.

Bei der Lösung mit den Führungskugeln ist die Führung leichtgängiger als mit einem Zahnrad, jedoch eine Arretierfunktion nicht ohne weitere Maßnahmen verwirklicht. Hier kann durch einen zusätzlichen Rastmechanismus mit schrittweiser Verrastung eine solche schrittweise Arretierung vorgesehen sein oder ergänzt werden. Außerdem kann durch Vertiefungen an einer Seite und ggf. gegenüber liegende Erhöhungen oder auch Vertiefungen an beiden Seiten in den Kugelbahnen oder Führungsnuten 15 und 25 eine gewisse Verrastung oder Arretierung vorgesehen werden, indem die Führungskugel 5 in die dadurch gebildeten Bereiche höheren Widerstandes einläuft bzw. daraus ausläuft. Dazu soll allerdings bei Verwendung einer im Wesentlichen starren Kugel der äußerste Abstand der gegenüberliegenden Führungsnuten 15 und 25 auch im Bereich der Vertiefungen kleiner bleiben als der Außendurchmesser der Führungskugel 5, damit diese nicht herausfällt. Es kann auch eine vorgespannte elastische Kugel 5 verwendet werden, die sich dann in die Vertiefungen durch die elastische Rückstellkraft ausdehnen würde.

Das Zahnrad 4 sowie die Führungskugel 5 halten jeweils die Griffabschnitte 11 und 21 der Betätigungselemente 10 und 20 auf Abstand und ermöglichen eine gute Zwangsführung der beiden Betätigungselemente gegeneinander durch die Führung durch den Eingriff in die Zahneingriffsöffnungsreihen bzw. die Eingriffs- oder Führungsnuten 15 und 25.

Es sind ferner auch Ausführungen mit zwei oder mehreren, insbesondere drei, hintereinander oder in Reihe angeordneten Zahnrädern 4, 4' und 4" gemäß FIG 6 und 7 sowie zwei oder mehreren, insbesondere drei, hintereinander oder in Reihe angeordneten Führungskugeln 5, 5' und 5" gemäß FIG 8 und 9 möglich, die für eine zusätzliche Stabilisierung sorgen und noch genauere Führung entlang der Verschiebebewegung V ermöglichen. Die Zahnräder 4, 4' und 4" laufen in gemeinsamen Zahneingriffsöffnungen 14 und 24 der beiden Betätigungselemente 10 und 20. Die Führungskugeln 5, 5' und 5" laufen in gemeinsamen Führungsnuten 15 und 25 der beiden Betätigungselemente 10 und 20.

Es ist auch möglich, mehrere Zahnräder oder Führungskugeln nebeneinander, d.h. seitlich oder senkrecht zur Längsachse LA versetzt, insbesondere direkt nebeneinander oder entlang der Verschiebebewegung V versetzt, anzuordnen und in gemeinsamen oder auch jeweils zugeordneten eigenen Zahneingriffsöffnungsreihen oder Führungsnuten laufen zu lassen.

Außerdem können auch durch Zwischenschaltung wenigstens eines Zwischenelements als drittem Betätigungselement mit eigenen Zahneingriffsöffnungen oder Führungsnuten zwischen die Betätigungselemente 10 und 20 zwei oder auch mehrere Lagen von Führungskörpern, insbesondere Zahnrädern und/oder Führungskugeln, vorgesehen sein, die jeweils zwischen einem Betätigungselement 10 oder 20 und dem Zwischenelement oder auch zwischen zwei Zwischenelementen laufen.

FIG 13 bis 15 zeigen ein Ausführungsbeispiel für eine solche Variante mit zwei Lagen von Zahnrädern zwischen jeweils einem äußeren Betätigungselement 10 oder 20 und einem inneren oder mittleren Betätigungselement 50, nämlich mehreren, insbesondere drei, in Richtung der Verschiebebewegung V hintereinander angeordneten Zahnrädern 404 bis 406 im Zwischenraum mit dem Abstand d1 zwischen den Betätigungselementen 10 und 50 und mehreren, insbesondere drei, in Richtung der Verschiebebewegung V hintereinander angeordneten Zahnrädern 401 bis 403 im Zwischenraum mit dem Abstand d2 zwischen den Betätigungselementen 20 und 50.

Ein Zwischenelement 51 des mittleren Betätigungselements 50 ist zwischen den Griffabschnitten 11 und 21 angeordnet. Insbesondere in dem Zwischenelement 51 weist das mittlere Betätigungselement 50 wenigstens eine Reihe von Zahneingriffsöffnungen 54 für die Zähne 40 der Zahnräder 401 bis 406 auf, wobei die Zähne 40 wieder an der jeweils anderen Seite in Zahneingriffsöffnungen 14 bzw. 24 der Betätigungselemente 10 bzw. 20 eingreifen.

Das mittlere Betätigungselement 50 setzt sich von dem Zwischenelement 51 nach vorne, insbesondere axial zur Längsachse LA, in einen Lagerabschnitt 52 fort, welcher zwischen den Lagerabschnitten 12 und 22 der Betätigungselemente 10 und 20 angeordnet ist, sodass eine gemeinsame axial verschiebliche Lagerung der drei Betätigungselemente 10, 20 und 50 in diesem Bereich, insbesondere über die Lagerflächen 12B und 22B und korrespondierende Lagerflächen an dem Lagerabschnitt 52 erreicht wird.

Vorzugsweise ist, wie in der teilweise am Lagerabschnitt 12 freigeschnittenen perspektivischen FIG 14 und in der geschnittenen Detailansicht der FIG 15 sichtbar, eine Führung vorgesehen mit einem Führungsvorsprung 22C an dem Lagerabschnitt 22, welcher Führungsvorsprung 22C durch eine Führungsnut 52C in dem Lagerabschnitt 52 hindurch formschlüssig, z.B. wie dargestellt mittels eines doppelten Widerhakens oder einer Ankerform oder einer T-Form, in eine korrespondierend ausgebildete Führungsnut 12C in dem Lagerabschnitt 12 eingreift und damit die drei Betätigungselemente 10, 20 und 50 in der Verschiebebewegung V verschieblich gegeneinander führt, jedoch senkrecht zur Verschiebebewegung V aneinander hält. Wie in FIG 15 dargestellt, weist die Führungsnut 12C einen hinteren Anschlag 12D und einen vorderen Anschlag 12E für den Führungsvorsprung 22C auf zur Sicherung oder Begrenzung des Verschiebewegs ΔL, falls erforderlich.

Es sind in allen Ausführungsformen auch andere Führungskörper außer Zahnrad oder Führungskugel möglich, beispielsweise andere Wälzkörper wie Walzen oder Rollen mit entsprechenden Laufbahnen oder Führungsnuten.

Anstelle separater Führungskörper wie der Zahnräder 4, 4' und 4" oder der Führungskugeln 5, 5' und 5" könnte auch an einem der beiden Betätigungselemente z.B. 10 ein Vorsprung, z.B. Zapfen oder Nase, vorgesehen sein, der in eine Nut in dem anderen Betätigungselement z.B. 20 an dessen gegenüberliegender Innenseite vorgesehen ist und der einerseits den Abstand d hält und andererseits für eine axiale Führung bei der Vorschubbewegung V sorgt.

Neben einem Lagewechsel ist mit dem Verschiebemechanismus gemäß der Erfindung, insbesondere den Betätigungselementen 10 und 20 und Haltelementen 13 und 23, auch eine Formänderung des Applikatorelementes 3 möglich. Hierzu kann das Applikatorelement 3 beispielsweise auch weniger starr ausgebildet sein, sodass es sich relativ zur Applikatorachse A biegen kann und dadurch auch eine gekrümmte Form annehmen kann, und in Abstimmung mit der Biegsamkeit der Halteelemente 13 und 23 könnte durch die Verschiebebewegung V eine Krümmung oder konvexe oder konkave Gestalt des Applikatorelements 3 erzielt werden.

Schließlich ist es möglich, wenigstens ein zusätzliches Halteelement (z.B. Haltedorn, Mittelsteg), das, beispielsweise in einem mittleren Bereich zwischen den Enden 31 und 32, das Applikatorelement 3 abstützt oder auch Zugkräfte auf dieses ausübt, vorzusehen, um die Gestalt des Applikatorelements 3 noch weiter in wenigstens zwei Abschnitte unterteilen zu können, beispielsweise auch V-förmig oder spitzenförmig oder L-förmig ausbilden oder formen zu können.

Ein solches zusätzliches Halteelement 53 ist in einer Ausführungsform in den schon genannten FIG 13 und 14 gezeigt und dort insbesondere im vorderen Bereich des mittleren Betätigungselements 50 ausgebildet und schließt sich vorne an dessen Lagerabschnitt 52 an. Dort stützt das Haltelement 53 an einer Spitze oder einem vorderen Ende über einen dritten Verbindungspunkt P3 einen mittleren Bereich oder Innenbereich 33 des Applikatorelements 3 ab.

FIG 13 zeigt nun eine Stellung, bei der das vordere Ende 22A des Lagerabschnitts 22 des zweiten Betätigungselementes 22 um den Verschiebeweg ΔL gegenüber dem vorderen Ende 12A des Lagerabschnitts 12 des ersten Betätigungselementes 10 nach vorne versetzt oder verschoben ist. Dadurch entsteht eine Lage und Form des Applikatorelementes 3 mit gegenüber dem ersten Verbindungpunkt P1 nach vorne etwa auf die axiale Position des dritten Verbindungspunktes P3 versetztem zweitem Verbindungspunkt P2. Dadurch erstreckt sich zwischen dem (unveränderten) dritten Verbindungspunkt P3 und dem zweiten Verbindungspunkt P2 ein transversal ausgerichteter Teilbereich des Applikatorelementes 3 vom Innenbereich 33 bis zum zweiten Ende 32 und zwischen dem dritten Verbindungspunkt P3 und dem ersten Verbindungspunkt P1 ein schräg bis fast longitudinal nach hinten ausgerichteter Teilbereich des Applikatorelementes 3 vom Innenbereich 33 bis zum ersten Ende 32, sodass sich annähernd eine L-Form des Applikatorelements 3 ergibt.

FIG 14 zeigt dagegen nun eine Stellung, bei der das vordere Ende 22A des Lagerabschnitts 22 des zweiten Betätigungselementes 22 etwa bei der gleichen axialen Position oder bündig zum vorderen Ende 12A des Lagerabschnitts 12 des ersten Betätigungselementes 10 angeordnet oder verschoben ist. Dadurch entsteht eine Lage und Form des Applikatorelementes 3 mit gegenüber dem dritten Verbindungspunkt P3 axial um den gleichen Weg nach hinten versetztem ersten Verbindungpunkt P1 und zweitem Verbindungspunkt P2. Dadurch erstreckt sich zwischen dem (unveränderten) dritten Verbindungspunkt P3 und sowohl dem ersten Verbindungspunkt P1 als auch dem zweiten Verbindungspunkt P2 ein schräg bis fast longitudinal nach hinten ausgerichteter Teilbereich des Applikatorelementes 3 vom Innenbereich 33 bis zum ersten Ende 32 bzw. zweiten Ende, sodass sich annähernd eine V-Form des Applikatorelements 3 ergibt.

Außerdem ist, wie in FIG 12 nicht gezeigt, auch eine Ausführung mit einer Art Filmscharnier als Führungskörper möglich. Hier werden die Betätigungselemente 10 und 20 und ggf. 50 über ein Klappmehrfachscharnier oder ein Filmmehrfachscharnier mit einzelnen hintereinander angeordneten, jeweils gegeneinander um jeweils eine Drehachse schwenk- oder klapp- oder rotierbaren Segmenten gegeneinander geführt, wobei jeweils ein oder zwei oder mehr Segmente in einer Reihe, vorzugsweise axial zur Verschiebbewegung V oder Längsachse LA angeordnet werden können und dadurch auch unterschiedliche Arretierpositionen realisiert werden können, indem das oder die anderen Segmente dann zu dieser Reihe geschwenkt angeordnet sind, ähnlich wie bei einer Gleiskette (Panzerkette) oder Segmentkette. Die Arretierung der Segmente in den unterschiedlichen Arretierpositionen kann durch entsprechende korrespondierende Anschläge und/oder durch Magnete unterstützt werden.

Alle gezeigten und beschriebenen Merkmale sind, wie eingangs erwähnt, auch auf Vorrichtungen mit anderen Elementen als einem Applikatorelement 3 anwendbar, beispielsweise auf ein Reinigungselement oder Untersuchungselement oder Behandlungselement.

### Bezugszeichenliste

- 3: Applikatorelement
- 4,4',4": Zahnrad
- 5,5',5": Führungskugel
- 10: Betätigungselement
- 11: Griffabschnitt
- 12: Lagerabschnitt
- 12A: vorderes Ende (des Lagerabschnitts 12)
- 12B: Lagerfläche
- 12C: Führungsvorsprung
- 13: Halteelement
- 14: Zahneingriffsöffnungen (im Griffabschnitt 11)
- 15: Kugelführungsnut
- 20: Betätigungselement
- 21: Griffabschnitt
- 22: Lagerabschnitt
- 22A: vorderes Ende (des Lagerabschnitts 22)
- 22B: Lagerfläche
- 22C: Führungsnut
- 23: Halteelement
- 24: Zahneingriffsöffnungen (im Griffabschnitt 21)
- 25: Kugelführungsnut
- 31: erstes Ende (des Applikatorelements 3)
- 32: zweites Ende (des Applikatorelements 3)
- 33: Innenbereich (des Applikatorelements 3)
- 40: Zähne (des Zahnrades 4)
- 41: Ringkörper (des Zahnrades 4)
- 50: Betätigungselement
- 51: Zwischenelement
- 52: Lagerabschnitt
- 53: Halteelement
- 53C: Führungsnut
- 401 bis 406: Zahnrad

- A: Applikatorachse
- d, d1, d2: Abstand
- DA: Drehachse (des Zahnrades 4)
- DB: Drehbewegung (des Zahnrades 4)
- LA: Längsachse
- ΔL: Verschiebeweg (zwischen den Elementen 10 und 20 entlang LA)
- M: Mittelpunkt (der Kugel 5)
- P1: erster Verbindungspunkt
- P2: zweiter Verbindungspunkt
- P3: dritter Verbindungspunkt
- V: Verschiebebewegung
- y: Länge (des Applikatorelements 3)
- Z: Länge (der Reihe der Zahneingriffsöffnungen 14 oder 24 oder der Nuten 15 oder 25)

## Patentansprüche

1. Vorrichtung zum Auftragen eines Kosmetikums, umfassend wenigstens ein Applikatorelement (3), und wenigstens zwei gegeneinander oder relativ zueinander in einer Verschiebebewegung (V) verschiebbare Betätigungselemente (10, 20), wobei ein erstes Betätigungselement (10) über einen ersten Verbindungspunkt (P1) an einem ersten Ende (31) des Appliktorelements (3) mit dem Applikatorelement (3) und ein zweites Betätigungselement (20) über einen zweiten Verbindungspunkt (P2) an einem zweiten Ende (32) des Applikatorelements (3) mit dem Applikatorelement (3) über jeweils ein biegbares, Halteelement (13, 23) gekoppelt ist,
wobei eine Verschiebebewegung (V) der Betätigungselemente (10, 20) die relative Lage der Verbindungspunkte (P1, P2) zueinander und dadurch die Lage und/oder die Form des Applikatorelements (3), verändert,
wobei die wenigstens zwei Betätigungselemente (10, 20) in der Verschiebebewegung (V) über wenigstens eine Führung aneinander geführt sind, und
wobei die Führung wenigstens einen mit zwei benachbarten, das erste und/oder zweite Betätigungselement (10, 20) umfassenden Betätigungselementen (10 und 20 oder 10 und 50 und 20 und 50) in Eingriff stehenden Führungskörper (4, 4 , 4", 5, 5',5", 401, 402, 403, 404, 405, 406) umfasst,
während der Verschiebebewegung (V) um wenigstens eine Drehachse (DA) oder um einen Drehpunkt (M) rotiert
oder
wobei die Führung wenigstens einen mit einem Betätigungselement (22) fest verbundenen Führungsvorsprung (22C) umfasst, der in eine Führungsbahn eines anderen Betätigungselements eingreift.

2. Vorrichtung nach Anspruch 1, bei der wenigstens ein Führungskörper mit einem um eine Drehachse (DA) rotierenden Zahnrad (4) mit einer Anzahl von in Umfangsrichtung zueinander versetzt angeordneten Zähnen (40) gebildet ist und jedes der benachbarten Betätigungselemente eine Reihe von Zahneingriffsöffnungen (14, 24) aufweist, wobei das Zahnrad (4) in jeweils einer Eingriffstellung mit jeweils wenigstens einem Zahn (40) in jeweils eine Zahneingriffsöffnung (14, 24) der benachbarten Betätigungselementen (10, 20) eingreift.

3. Vorrichtung nach Anspruch 2, bei der das Zahnrad (4) unter einer elastischen Vorspannung steht und/oder wobei wenigstens eine, vorzugsweise jede, Eingriffsstellung des Zahnrades eine Arretierposition zum Arretieren der benachbarten Betätigungselemente gegen eine bestimmte Verschiebekraft definiert.

4. Vorrichtung nach einem der vorhergehenden Ansprüche, bei der wenigstens ein Führungskörper mit einer um einen Drehpunkt (M) rotierenden Führungskugel (5) gebildet ist und jedes der benachbarten Betätigungselemente wenigstens eine Führungsbahn (15, 25) aufweist, wobei die Führungskugel (5) in jeweils eine Führungsbahn (15, 25) von benachbarten Betätigungselementen (10, 20) eingreift.

5. Vorrichtung nach Anspruch 4, bei der eine oder beide dieser Führungsbahn(en) (15, 25) Vertiefungen und gegebenenfalls gegenüberliegende Erhöhungen aufweist/aufweisen, um durch erhöhte Widerstandskraft Arretierpositionen zum Arretieren der beiden Betätigungselemente gegen eine bestimmte Verschiebekraft zu definieren, wobei die Führungskugel (5) vorzugsweise unter einer elastischen Vorspannung steht, um sich in die Vertiefungen elastisch auszudehnen.

6. Vorrichtung nach einem der vorhergehenden Ansprüche, bei der wenigstens ein Führungskörper mit einer Kette oder Reihe aus mehreren gegeneinander um jeweils eine Drehachse schwenkbaren Segmenten gebildet ist, wobei ein Segment an einem Ende der Kette oder Reihe mit einem der Betätigungselemente, vorzugsweise an dessen von dem Element abgewandten Ende, und ein Segment an einem anderen Ende der Kette oder Reihe mit einem anderen der Betätigungselemente, vorzugsweise an dessen von dem Element abgewandten Ende, verbunden oder gekoppelt ist und wobei eine unterschiedliche Anzahl von Segmenten durch Arretiermittel wie Anschläge und/oder Magneten in einer Teilkette oder Teilreihe feststellbar sind und die anderen Segmente gegenüber dieser Teilkette oder Teilreihe geschwenkt sind.

7. Vorrichtung nach einem der vorhergehenden Ansprüche, bei der die Führung wenigstens einen zwischen zwei benachbarten Betätigungselementen (10 und 20 oder 10 und 50 und 20 und 50) angeordneten und/oder wenigstens einen zwei benachbarte Betätigungselemente (10 und 20 oder 10 und 50 und 20 und 50) als Abstandshalter beabstandenden Führungskörper (4, 4', 4", 5, 5', 5", 401, 402, 403, 404, 405, 406) umfasst.

8. Vorrichtung nach einem der vorhergehenden Ansprüche, bei der der Führungsvorsprung (22C) wenigstens teilweise formschlüssig und/oder mit einem Hinterschnitt und/oder mit einer ein Halten der Betätigungselemente in einer Richtung senkrecht zur Verschiebbewegung (V) bewirkende Form, in die Führungsbahn, insbesondere eine Führungsnut (12C), eines anderen der Betätigungselemente (12) eingreift.

9. Vorrichtung nach einem der vorhergehenden Ansprüche, bei der der Führungsvorsprung (22C) und die Führungsnut (12C) in einem Querschnitt senkrecht zur Verschiebbewegung (V) eine Hakenform oder L-Form oder Ankerform oder T-Form aufweisen.

10. Vorrichtung nach einem der vorhergehenden Ansprüche mit wenigstens einem dritten Betätigungselement, das zwischen dem ersten Betätigungselement und dem zweiten Betätigungselement angeordnet ist.

11. Vorrichtung nach Anspruch 10, bei der wenigstens ein Führungskörper (404, 405, 406) mit dem ersten Betätigungselement (10) und dem dritten Betätigungselement (50) in Eingriff steht oder befindlich ist.

12. Vorrichtung nach Anspruch 10 oder 11, bei der wenigstens ein Führungskörper (401, 402, 403) mit dem zweiten Betätigungselement (20) und dem dritten Betätigungselement (50) in Eingriff steht oder befindlich ist.

13. Vorrichtung nach einem der vorhergehenden Ansprüche, wobei in einer zueinander in einer Verschieberichtung verschobenen ersten Stellung der Betätigungselemente (10, 20, 50) eine wenigstens teilweise zur Verschiebebewegung transversale Stellung des Applikatorelements (3), resultiert und wobei in einer zueinander in einer entgegengesetzten Verschieberichtung verschobenen zweiten Stellung der Betätigungselemente (10, 20, 50) eine wenigstens teilweise zur Verschiebebewegung (V) schräge oder zumindest fast longitudinale Stellung des Applikatorelements (3) resultiert.

14. Vorrichtung nach einem der vorhergehenden Ansprüche, bei der ein drittes Halteelement (53) über einen dritten Verbindungspunkt (P3) mit dem Applikatorelement (3), in einem zwischen dessen erstem Ende (31) und zweitem Ende (32) liegenden Innenbereich (33) gekoppelt ist, wobei das dritte Halteelement (53) insbesondere an dem dritten Betätigungselement (50) ausgebildet oder befestigt ist und/oder wobei durch die Verschiebebewegung (V) der erste Verbindungspunkt (P1) oder das erste Halteelement (13) und der zweite Verbindungspunkt (P2) oder das zweite Halteelement (23) jeweils relativ zum dritten Verbindungspunkt (P3) bzw. dritten Halteelement (53) beweglich oder in ihrer Lage veränderbar sind, wodurch insbesondere das Applikatorelement (3) zwischen einer L-förmigen und einer V-förmige Form veränderbar ist.

15. Vorrichtung nach einem der vorhergehenden Ansprüche bei der die wenigstens zwei Betätigungselemente (10, 20, 50) mit der der Verschiebebewegung (V) korrespondierende Lagerabschnitte (12, 22, 52) aufweisen, in denen sie aneinander gelagert sind.

16. Vorrichtung nach Anspruch 15, bei der Lagerflächen (12B, 22B) in den korrespondierenden Lagerabschnitten (12, 22) flach oder eben ausgebildet sind.

17. Vorrichtung nach Anspruch 15 oder 16, bei der die Lagerabschnitte einander nicht umschließen.

18. Vorrichtung nach einem der Ansprüche 15-17, bei der sich die Lagerabschnitte bei der Verschiebbewegung (V) nicht biegen.

19. Vorrichtung nach einem der Ansprüche 15-18, bei der die biegbaren Halteelemente (13, 23) an den Lagerabschnitten ausgebildet oder mit diesen verbunden sind und während der gesamten Verschiebbewegung (V) vollständig außerhalb der Lagerabschnitte (12B, 22B) angeordnet sind.

20. Vorrichtung nach einem der vorhergehenden Ansprüche, der die korrespondierenden Lagerabschnitte (12, 22, 52) über aufeinander gleitende Lagerflächen (12, 22) und/oder über die wenigstens eine Führung mit Führungsvorspruch (22C) und Führungsnut (12C, 52C) gelagert ist.

21. Vorrichtung nach einem der vorhergehenden Ansprüche, bei der wenigstens zwei Betätigungselemente (10, 20) Griffabschnitte (11, 21), die zum Greifen durch Finger einer Hand ausgestaltet sind, aufweisen.

22. Vorrichtung nach Anspruch 21, bei der der wenigstens eine Führungskörper mit den Griffabschnitten (11, 21) in Eingriff ist und/oder die Griffabschnitte (11, 21) axial zur Verschiebebewegung (V) zu den Lagerabschnitten versetzt angeordnet und mit diesen verbunden sind.

23. Vorrichtung nach Anspruch 21, bei der die Griffabschnitte (11, 21) axial zur Verschiebebewegung zu den Lagerabschnitten versetzt angeordnet sind und/oder die flach und zueinander parallel ausgebildet sind.

## Claims

1. A device for applying a cosmetic, comprising at least one applicator member (3) and at least two actuating members (10, 20) that can be displaced with respect to each other or relative to each other in a displacing movement (V), wherein a first actuating member (10) is coupled to the applicator member (3) via a first connection point (P1) at a first end (31) of the applicator member (3), and second actuating member (20) is coupled to the applicator member (3) via a second connection point (P2) at a second end (32) of the applicator member (3), in each case by means of one flexible retaining member (13, 23),
wherein a displacing movement (V) of the actuating members (10, 20) changes the relative position of the connection points (P1, P2) with respect to each other, and thus the position and/or shape of the applicator member (3),
wherein the at least two actuating members (10, 20) are guided one on the other during the displacing movement (V) by at least one guide, and
wherein the guide comprises at least one guiding body (4, 4', 4", 5, 5', 5", 401, 402, 403, 404, 405, 406) which is in engagement with two adjacent actuating members (10 and 20, or 10 and 50 and 20 and 50) including the first and/or second actuating members (10, 20),
rotates about at least one axis of rotation (DA) or about one point of rotation (M) during the displacing movement (V),
or
wherein the guide comprises at least one guiding projection (22C) which is firmly connected to an actuating member (22) and engages a guide track of another actuating member.

2. The device according to claim 1, in which at least one guiding body is formed with a gear wheel (4), which rotates about an axis of rotation (DA), with a number of teeth (40) that are disposed offset from one another in the circumferential direction, and each of the adjacent actuating members has a row of tooth engagement openings (14, 24), wherein the gear wheel (4), in one engaging position, respectively, engages one tooth engagement opening (14, 24), respectively, of the adjacent actuating members (10, 20) with at least one tooth (40), respectively.

3. The device according to claim 2, in which the gear wheel (4) is elastically biased and/or wherein at least one, preferably each, engaging position of the gear wheel defines a locking position for locking the adjacent actuating members against a certain displacing force.

4. The device according to any one of the preceding claims, in which at least one guiding body is formed with guide ball (5) rotating about a point of rotation (M), and each of the adjacent actuating members has at least one guide track (15, 25), wherein the guide ball (5) engages one guide track (15, 25), respectively, of adjacent actuating members (10, 20).

5. The device according to claim 4, in which one or both of these guide track(s) (15, 25) has/have depressions and, if necessary, opposite raised portions, in order to define locking positions for locking the two actuating members against a certain displacing force by means of an increased resistance force, wherein the guide ball (5) is preferably elastically biased in order to elastically expand into the depressions.

6. The device according to any one of the preceding claims, in which at least one guiding body is formed with a chain or row of several segments that can pivoted relative to one another about one axis of rotation each, wherein one segment, at one end of the chain or row, is connected or coupled to one of the actuating members, preferably at the end thereof facing away from the member, and one segment, at another end of the chain or row, is connected or coupled to another one of the actuating members, preferably at the end thereof facing away from the member, and wherein a different number of segments can be fixed in a partial chain or partial row by means of locking means, such as stops and/or magnets, and the other segments are pivoted relative to this partial chain or partial row.

7. The device according to any one of the preceding claims, in which the guide comprises at least one guiding body (4, 4', 4", 5, 5', 5", 401, 402, 403, 404, 405, 406) which is disposed between two adjacent actuating members (10 and 20, or 10 and 50 and 20 and 50) and/or which spaces apart two adjacent actuating members (10 and 20, or 10 and 50 and 20 and 50) as a spacer.

8. The device according to any one of the preceding claims, in which the guiding projection (22C) engages the guide track, in particular a guide groove (12C), of another one of the actuating members (12) at least partially positively and/or with an undercut and/or with a shape causing a retention of the actuating members in a direction perpendicular to the displacing movement (V).

9. The device according to any one of the preceding claims, in which the guiding projection (22C) and the guide groove (12C) have a hook shape or an L-shape or an anchor shape or a T-shape in a cross section perpendicular to the displacing movement (V).

10. The device according to any one of the preceding claims, with at least one third actuating member disposed between the first actuating member and the second actuating member.

11. The device according to claim 10, in which at least one guiding body (404, 405, 406) is engaged or in engagement with the first actuating member (10) and the third actuating member (50).

12. The device according to claim 10 or 11, in which at least one guiding body (401, 402, 403) is engaged or in engagement with the second actuating member (20) and the third actuating member (50).

13. The device according to any one of the preceding claims, wherein, in a first position of the actuating members (10, 20, 50) displaced relative to one another in a displacing direction, a position of the applicator member (3) at least partially transversal to the displacing movement results, and wherein, in a second position of the actuating members (10, 20, 50) displaced relative to one another in an opposite displacing direction, a position of the applicator member (3) that is at least partially oblique or at least almost longitudinal to the displacing movement (V) results.

14. The device according to any one of the preceding claims, in which a third retaining member (53) is coupled via a third connection point (P3) to the applicator member (3) in an inner region (33) situated between the first end (31) and second end (32) thereof, wherein the third retaining member (53) is, in particular, formed on or attached to the third actuating member (50), and/or wherein the first connection point (P1) or the first retaining member (13) and the second connection point (P2) or the second retaining member (23) can each be moved, or their position changed, relative to the third connection point (P3) or third retaining member (53) by the displacing movement (V), whereby particularly the applicator member (3) can be transformed between an L-shaped and a V-shaped shape.

15. The device according to any one of the preceding claims, in which the at least two actuating members (10, 20, 50) have bearing portions (12, 22, 52) which correspond to the displacing movement (V) and in which they are mounted on each other.

16. The device according to claim 15, in which the bearing surfaces (12B, 22B) in the corresponding bearing portions (12, 22) are configured to be flat or planar.

17. The device according to claim 15 or 16, in which the bearing portions do not enclose one another.

18. The device according to any one of the claims 15-17, in which the bearing portion do not bend during the displacing movement (V).

19. The device according to any one of the claims 15-18, in which the flexible retaining members (13, 23) are formed on or connected to the bearing portions and are disposed fully outside the bearing portions (12B, 22B) during the entire displacing movement (V).

20. The device according to any one of the preceding claims, in which the corresponding bearing portions (12, 22, 52) are mounted by means of bearing surfaces (12, 22) sliding on one another and/or by means of the at least one guide with the guiding projection (22C) and the guide groove (12C, 52C).

21. The device according to any one of the preceding claims, in which the at least two actuating members (10, 20) have grip portions (11,21) configured for being gripped by fingers of a hand.

22. The device according to claim 21, in which the at least one guide body is engaged with the grip portions (11, 21) and/or the grip portions (11, 21) are disposed axially offset to the displacing movement (V) with respect to the bearing portions and connected to them.

23. The device according to claim 21, in which the grip portions (11, 21) are disposed axially offset to the displacing movement with respect to the bearing portions and/or are configured to be flat and parallel to each other.

## Revendications

1. Dispositif pour appliquer un produit cosmétique, comportant au moins un élément applicateur (3) et au moins deux éléments d'actionnement (10, 20) mobiles en translation l'un contre l'autre ou l'un par rapport à l'autre par un mouvement de translation (V),
dans lequel
un premier élément d'actionnement (10) est couplé à l'élément applicateur (3) par un premier point de liaison (P1) à une première extrémité (31) de l'élément applicateur (3), et un second élément d'actionnement (20) est couplé à l'élément applicateur (3) par un second point de liaison (P2) à une seconde extrémité (32) de l'élément applicateur (3), respectivement par l'intermédiaire d'un élément de retenue flexible (13, 23),
un mouvement de translation (V) des éléments d'actionnement (10, 20) modifie la position relative des points de liaison (P1, P2) l'un par rapport à l'autre et ainsi la position et/ou la forme de l'élément applicateur (3),
lesdits au moins deux éléments d'actionnement (10, 20) sont guidés l'un le long de l'autre dans le mouvement de translation (V) par au moins un guidage, et
le guidage comprend au moins un corps de guidage (4, 4', 4", 5, 5', 5", 401, 402, 403, 404, 405, 406) qui est en engagement avec deux éléments d'actionnement voisins (10 et 20 ou 10 et 50 et 20 et 50) comprenant le premier et/ou le second élément d'actionnement (10, 20), et tourne autour d'au moins un axe de rotation (DA) ou autour d'un point de rotation (M), pendant le mouvement de translation (V),
ou
le guidage comprend au moins une saillie de guidage (22C) fermement reliée à un élément d'actionnement (22), qui vient s'engager dans une voie de guidage d'un autre élément d'actionnement.

2. Dispositif selon la revendication 1,
dans lequel
au moins un corps de guidage est réalisé avec une roue dentée (4) tournant autour d'un axe de rotation (DA) et présentant un certain nombre de dents (40) agencées mutuellement en décalage en direction périphérique, et
chacun des éléments d'actionnement voisins présente une série d'ouvertures d'engagement de dent (14, 24), et
dans une position d'engagement respective, la roue dentée (4) vient s'engager par au moins une dent respective (40) dans une ouverture d'engagement de dent respective (14, 24) des éléments d'actionnement voisins (10, 20).

3. Dispositif selon la revendication 2,
dans lequel
la roue dentée (4) est sous précontrainte élastique, et/ou au moins une, de préférence chaque position d'engagement de la roue dentée définit une position d'arrêt pour arrêter les éléments d'actionnement voisins à l'encontre d'une force de translation déterminée.

4. Dispositif selon l'une des revendications précédentes,
dans lequel
au moins un corps de guidage est réalisé avec une bille de guidage (5) tournant autour d'un point de rotation (M), et
chacun des éléments d'actionnement voisins présente au moins une voie de guidage (15, 25), et
la bille de guidage (5) vient s'engager dans une voie de guidage respective (15, 25) des éléments d'actionnement voisins (10, 20).

5. Dispositif selon la revendication 4,
dans lequel
l'une ou les deux desdites voies de guidage (15, 25) présente(nt) des renfoncements et le cas échéant des bossages opposés, afin de définir des positions d'arrêt pour arrêter les deux éléments d'actionnement à l'encontre d'une force de translation déterminée, par une force de résistance accrue, et
la bille de guidage (5) est de préférence sous précontrainte élastique pour s'agrandir élastiquement jusque dans les renfoncements.

6. Dispositif selon l'une des revendications précédentes,
dans lequel
au moins un corps de guidage est réalisé avec une chaîne ou une série de plusieurs segments mobiles en basculement les uns par rapport aux autres autour d'un axe de rotation,
à une extrémité de la chaîne ou de la série, un segment est relié ou couplé à l'un des éléments d'actionnement, de préférence à son extrémité détournée de l'élément, et
à une autre extrémité de la chaîne ou de la série, un segment est relié ou couplé à un autre des éléments d'actionnement, de préférence à son extrémité détournée de l'élément, et
un nombre différent de segments sont immobilisables par des moyens d'arrêt, tels que des butées et/ou des aimants, dans une chaîne partielle ou dans une série partielle, et les autres segments sont basculés par rapport à cette chaîne partielle ou à cette série partielle.

7. Dispositif selon l'une des revendications précédentes,
dans lequel
le guidage comprend au moins un corps de guidage (4, 4', 4", 5, 5', 5", 401, 402, 403, 404, 405, 406) qui est agencé entre deux éléments d'actionnement voisins (10 et 20 ou 10 et 50 et 20 et 50) et/ou qui écarte à titre d'élément écarteur deux éléments d'actionnement voisins (10 et 20 ou 10 et 50 et 20 et 50).

8. Dispositif selon l'une des revendications précédentes,
dans lequel
la saillie de guidage (22C) vient s'engager au moins partiellement en coopération de forme et/ou par une contre-dépouille et/ou par une forme, provoquant une retenue des éléments d'actionnement dans une direction perpendiculaire au mouvement de translation (V), dans la voie de guidage, en particulier dans une gorge de guidage (12C) d'un autre des éléments d'actionnement (12).

9. Dispositif selon l'une des revendications précédentes,
dans lequel
la saillie de guidage (22C) et la gorge de guidage (12C) présentent, en section transversale perpendiculaire au mouvement de translation (V), une forme en crochet ou une forme en L ou une forme en ancre ou une forme en T.

10. Dispositif selon l'une des revendications précédentes,
comportant au moins un troisième élément d'actionnement qui est agencé entre le premier élément d'actionnement et le second élément d'actionnement.

11. Dispositif selon la revendication 10,
dans lequel
au moins un corps de guidage (404, 405, 406) est ou se trouve en engagement avec le premier élément d'actionnement (10) et avec le troisième élément d'actionnement (50).

12. Dispositif selon la revendication 10 ou 11,
dans lequel
au moins un corps de guidage (401, 402, 403) est ou se trouve en engagement avec le second élément d'actionnement (20) et avec le troisième élément d'actionnement (50).

13. Dispositif selon l'une des revendications précédentes,
dans lequel
dans une première position mutuellement translatée dans une direction de translation des éléments d'actionnement (10, 20, 50), il résulte une position au moins partiellement transversale par rapport au mouvement de translation de l'élément applicateur (3), et
dans une seconde position mutuellement translatée dans une direction de translation opposée des éléments d'actionnement (10, 20, 50), il résulte une position au moins partiellement oblique ou au moins presque longitudinale par rapport au mouvement de translation de l'élément applicateur (3).

14. Dispositif selon l'une des revendications précédentes,
dans lequel
un troisième élément de retenue (53) est couplé à l'élément applicateur (3) par un troisième point de liaison (P3) dans une zone intérieure (33) située entre sa première extrémité (31) et sa seconde extrémité (32), et
le troisième élément de retenue (53) est réalisé ou fixé en particulier sur le troisième élément d'actionnement (50), et/ou
par le mouvement de translation (V), le premier point de liaison (P1) ou le premier élément de retenue (13) et le second point de liaison (P2) ou le second élément de retenue (23) est mobile ou variable quant à sa position par rapport au troisième point de liaison (P3) ou par rapport au troisième élément de retenue (53), moyennant quoi en particulier l'élément applicateur (3) est variable entre une forme en L et une forme en V.

15. Dispositif selon l'une des revendications précédentes,
dans lequel
lesdits au moins deux éléments d'actionnement (10, 20, 50) comprennent des portions de montage (12, 22, 52) correspondantes au mouvement de translation (V), dans lesquelles ils sont montés l'un contre l'autre.

16. Dispositif selon la revendication 15,
dans lequel
des surfaces de montage (12B, 22B) dans les portions de montage correspondantes (12, 22) sont réalisées de façon plate ou plane.

17. Dispositif selon la revendication 15 ou 16,
dans lequel
les portions de montage ne s'entourent pas mutuellement.

18. Dispositif selon l'une des revendications 15 à 17,
dans lequel
les portions de montage ne fléchissent pas lors du mouvement de translation (V).

19. Dispositif selon l'une des revendications 15 à 18,
dans lequel
les éléments de retenue flexibles (13, 23) sont réalisés sur les portions de montage ou sont reliés à celles-ci et sont agencés complètement à l'extérieur des portions de montage (12B, 22B) pendant tout le mouvement de translation (V).

20. Dispositif selon l'une des revendications précédentes,
dans lequel
les portions de montage correspondantes (12, 22, 52) sont montées par des surfaces de montage (12, 22) glissant l'une sur l'autre et/ou par ledit au moins un guidage à saillie de guidage (22C) et à gorge de guidage (12C, 52C).

21. Dispositif selon l'une des revendications précédentes,
dans lequel
au moins deux éléments d'actionnement (10, 20) présentent des portions de poignée (11, 21) conçues pour la préhension par les doigts d'une main.

22. Dispositif selon la revendication 21,
dans lequel
ledit au moins un corps de guidage est en engagement avec les portions de poignée (11, 21) et/ou les portions de poignée (11, 21) sont agencées en décalage par rapport aux portions de montage axialement par rapport au mouvement de translation (V) et sont reliées à celles-ci.

23. Dispositif selon la revendication 21,
dans lequel
les portions de poignée (11, 21) sont agencées en décalage par rapport aux portions de montage axialement par rapport au mouvement de translation et/ou elles sont réalisées plates et parallèlement l'une à l'autre.
